# EUROPÄISCHE PATENTSCHRIFT

(11) **EP 0 147 423 B1**
(45) Veröffentlichungstag und Bekanntmachung des Hinweises auf die Patenterteilung: **27.08.1986**
(21) Anmeldenummer: 84901957.5
(22) Anmeldetag: 30.05.1984
(51) Int. Cl.: B65D 43/16

(54) **KUNSTSTOFFVERSCHLUSS**
PLASTIC CLOSURE
FERMETURE EN PLASTIQUE

(30) Priorität: 10.06.1983 CH 3191/83
(43) Veröffentlichungstag der Anmeldung: 10.07.1985
(73) Patentinhaber: ALFATECHNIC AG, 8305 Dietlikon (CH)
(72) Erfinder: DUBACH, Werner, Fritz, CH-8124 Maur (CH)
(74) Vertreter: Feldmann, Clarence Paul
(86) Internationale Anmeldenummer: CH8400087
(87) Internationale Veröffentlichungsnummer: WO8404906

## Beschreibung

Die vorliegende Erfindung betrifft einen Kunststoffverschluss für feste oder deformierbare Behälter, welcher Verschluss ein integraler Bestandteil des Behälters oder auf diesen aufsetzbar ist, mit einem Unterteil und einer über mindestens einem Spannband mit dem Unterteil integral verbundenen Kappe oder einem Deckel.

Aus der CH-PS 619413 ist ein Kunststoffverschluss der obgenannten Art bekannt. Die Funktion des Spannbandes bzw. der Spannbänder ist dabei als Rückhalter umschrieben, der die Kappe, wenn sie einmal geöffnet ist, in der geöffneten Lage hält. Solche Vorkehrungen sind in der Verschlusstechn ik seit längerer Zeit in verschiedenster Ausführung bekannt. Die Spannbänder gemäss obgenanntem Patent liegen in der Schliessstellung des Verschlusses in einer Ebene ausserhalb des Verschlusses. Weil aber die Spannbänder in der Schliessstellung des Verschlusses gespannt sind, haben sie die Neigung, denselben zu öffnen, und der Verschluss sollte folglich immer mit entsprechenden, den Spannbändern gegenüberliegenden Verriegelungsorganen versehen sein, die diesem Effekt entgegenwirken.

Eine andere, bekannte Lösung, dem ungewollten Öffnungseffekt der Spannbänder entgegenzuwirken ist in derselben Patentschrift dargestellt. Hierbei wird ein integrales Filmscharnier an Unterteil und Kappe derart angeordnet, dass die Drehachse noch weiter vom Zentrum des Verschlusses ausserhalb desselben zu liegen kommt.

Diese Lösung hat mehrere Nachteile:
a) Beim Öffnungs- und Schliessvorgang resultieren erhebliche Kräfte, die enorme Anforderungen an das Filmscharnier stellen. Folglich lassen sich solche Verschlüsse nur aus hochwertigem, teurem Kunststoff realisieren, wie zum Beispiel aus Polypropylen.
b) Die Anordnung des Filmscharniers relativ weit ausserhalb des eigentlichen Verschlusses erfordert erhebliche Anpassungen an die Verschliessmaschine einer Abfüllanlage. Nicht nur müssen die Greifer entsprechend formlich gestaltet werden, sondern auch die Zuführung des Verschlusses muss exakt positioniert erfolgen.
c) Die Verschliesskraft der Spannbänder ist auch bei relativ entfernter Anordnung des Filmscharniers ausserhalb des Verschlusses nur gering.
d) Das Erfordernis, ein Filmscharnier überhaupt haben zu müssen, führt zu einem zwingenden Bewegungsmechanismus, der äusserst einschränkend auf die geometrische Gestaltung von Unterteil und Kappe wirkt. Insbesondere Verschlüsse mit Aufbauten am Unterteil, wie zum Beispiel eine hochgezogene Ausgussöffnung, in die ein in der Kappe angeordneter Zentrierzapfen eingreifen soll, haben sich kaum bewerkstelligen. Auf jeden Fall erfolgt beim Schliess- beziehungsweise Öffnungsvorgang eine erhebliche Beanspruchung des Filmscharniers, und der gesamte Verschluss wird dabei ständig leicht deformiert. Insbesondere werden die Kanten des Zentrierzapfens und der Ausgusslippeverletzt, wodurch sowohl der Dichteffekt wie die Ausgusseigenschaften des Verschlusses leiden.

Aufgabe der Erfindung ist es, einen Verschluss der eingangs beschriebenen Art zu schaffen, der die aufgezählten Nachteile behebt.

Diese Aufgabe löst ein Verschluss gemäss Oberbegriff des Patentanspruches, der sich dadurch auszeichnet, dass in geschlossenem Zustand des Verschlusses das gespannte Spannband oder die gespannten Spannbänder in einer Ebene verläuft beziehungsweise verlaufen, die den Kunststoffverschluss schneidet.

Bei dieser Anordnung wirkt die resultierende Kraft der Spannbänder als Schliesskraft des Verschlusses auch in geschlossenem Zustand desselben.

In einer bevorzugten Ausführung des Verchlusses kann die Spannbandebene parallel zu einer Senkrechten zur Trennebene zwischen Unterteil und Kappe verlaufen. Dies bewirkt, dass auch die resultierende Kraft in der Schliessstellung exakt vertikal auf die Trennebene eingeleitet wird.

Weitere Ausführungsformen und ihre Vorteile gehen aus den Ansprüchen und der nachfolgenden Beschreibung hervor. In der Zeichnung sind verschiedene Ausführungsvarianten dargestellt und in der Beschreibung erläutert.

Es zeigt:
Figur 1 einen zylindrischen Verschluss in Aufsicht, und
Figur 2 denselben Verschluss in Seitenansicht,
Figur 3 stellt einen gleichen Verschluss zum Aufsatz auf ein Behältnis mit prismatischer Form dar, und
Figur 4 zeigt wiederum den Verschluss nach Figur 3 in Seitenansicht,
Figur 5 verdeutlicht die geneigte Lage von Spannbändern an einem zylindrischen Verschluss,
Figur 6 ist eine Aufsicht auf eine mit dem erfindungsgemässen Verschluss ausgestaltete Dose, und
Figur 7 zeigt den Schnitt durch die Dose nach Figur 6 entlang der Linie A-A, während
Figur 7a einen Detailausschnitt der Figur 7 zeigt. In den
Figuren 8a-d werden vier Öffnungspositionen eines scharnierlosen Verschlusses dargestellt.

Der erfindungsgemässe Verschluss besteht immer aus einem Unterteil 1 und einer Kappe oder Deckel 2. Je nach Verwendung des Verschlusses wird der Unterteil 1 auf einem festen oder deformierbaren, in der Zeichnung nicht dargestellten Behälter aufgesetzt, oder stellt selber den Unterteil des Behältnisses dar.

I n den Figuren 1 -5 und 8a bis d sind Verschlüsse zum Aufsatz auf feste oder deformierbare Behältnisse gezeigt. Im geschlossenen Zustand des Verschlusses liegen der Unterteil 1 und die Kappe 2 in direkter Berührung aufeinander. Die Berührungsfläche liegt in der sogenannten Trennebene, die in der Zeichnung mit T bezeichnet ist. Das Unterteil 1 und die Kappe oder Deckel 2 sind über mindestens einem Spannband 3 integral miteinander verbunden. Über Angüsse 4 sind die Spannbänder 3 vom Unterteil 1, beziehungsweise von der Kappe 2 leicht distanziert. Die Spannbänder 3 verlaufen in einer Ebene E. Die Ebene E schneidet den Verschluss parallel zu dessen Rotationsachse a. In der Variante gemäss den Figuren 1 und 2 sind der Unterteil 1 und die Kappe 2 über ein Filmscharnier 5 miteinander verbunden.

Die Schwenkachse des Filmscharniers 5 liegt einerseits in der Trennebene T und andererseits parallel zur Ebene E, in der die Spannbänder 3 liegen.

In der geschlossenen Stellung des Verschlusses sind die Spannbänder 3 gespannt, wodurch eine resultierende Kraft vorhanden ist, die innerhalb des Grundrisses des Verschlusses der Ebene E liegt und einen Schliessdruck zwischen Unterteil 1 und Kappe 2 aufrechterhält. Ist der Verschluss zur Verwendung auf einem Behältnis mit gashaltigem Inhalt gedacht, so sollte der Schliessdruck möglichst gross sein.

Dies lässt sich durch die Dimensionierung und Positionierung der Spannbänder entsprechend einstellen. Dabei dürfen materialbedingte, physikalische Eigenschaften wie Elastizitätsmodul und Festigkeit nicht vernachlässigt werden. Eine optimale Lösung lässt sich oftmals nur empirisch finden. Die variablen Grössen bei deren Dimensionierung sind die Breite und die Dicke der Spannbänder 3 sowie der Abstand der Ebene E, in der die Spannbänder 3 liegen, zur Rotationsachse a des Verschlusses.

Auf die möglichen Verriegelungsorgane, die sich mit dem erfindungsgemässen Verschluss kombinieren lassen, wird in dieser Beschreibung nichts ausgeführt.

Selbstverständlich kann der erfindungsgemässe Verschluss mit jeder Art von bekannten Verriegelungsorganen kombiniert werden, beispielsweise auch mit einem kindersicheren Verriegelungsorgan.

Der erfindungsgemässe Verschluss lässtsich bei entsprechender Anpassung auf jeder Gestaltungsform von Unterteil und Kappe anbringen. Die Figuren 3 und 4 zeigen einen Unterteil 1 und eine deckungsgleiche Kappe 2 mit zwölfeckigem Grundriss.

Die Spannbänder 3, die wiederum über Angüsse 4 an der Kappe 2 beziehungsweise am Unterteil 1 befestigt sind, liegen wiederum in einer Ebene E, die den Verschluss schneidet. Das Scharnier 5 sollte etwa in der der Ebene E nächstgelegenen parallelen Seitenfläche 6 verlaufen.

In den Figuren 1 -4 verläuft die Ebene E, in der die Spannbänder 3 liegen, parallel zu einer Vertikalen zur Trennebene T, die im vorliegenden Fall identisch der Rotationsachse a ist. Dies ist jedoch keinesfalls zwingend, wie die Ausführung gemäss Figur 5 zeigt. Auch hier verlaufen die Spannbänder 3 in einer Ebene E, die wiederum den Verschluss schneidet, jedoch ist die Ebene E diesmal zur Vertikalen v zur Trennebene T geneigt. Im dargestellten Beispiel gemäss Figur 5 sind auch die Angüsse 4, im Gegensatz zu den voran beschriebenen Beispielen, asymmetrisch zur Trennebene T angeordnet. Die schräg verlaufenden Spannbänder 3 bewirken zweierlei. Zum einen wirkt die resultierende Andruckskraft zwischen Unterteil 1 und Kappe 2 vermehrt in Richtung zum Zentrum des Verschlusses, zum anderen beeinflusst diese Anordnung eine leichte Veränderung der Schliessbewegung, wodurch ein in der Kappe eventuell angeordneter Zentrierzapfen eine exaktere Einführung in einen durch den Zentrierzapfen zu dichtenden Ausguss erhält.

Dies trifft insbesondere dann zu, wenn der Verschluss scharnierlos gestaltet ist, wie dies an Hand der Figuren 8a - 8d noch beschrieben wird.

Durch die asymmetrische Anordnung der Angüsse 4 am Unterteil und an der Kappe 2 kann die Position der maximalen Dehnung der Spannbänder 3 entsprechend verschoben werden. Aus der Position der maximalen Dehnung 3 klappt die Kappe in Richtung Schliess- oder Öffnungsstellung. Die gewünschte Öffnungsstellung der Kappe 2, in der die Spannbänder 3 entspannt sind, kann je nach Art des Verschlusses, der Form des Ausgusses oder der Art des zu verschliessenden Behältnisses anders erwünscht sein.

In Figur 6 ist eine Dose, die mit dem erfindungsgemässen Verschluss ausgestaltet ist, dargestellt. Die Dose und damit auch der Unterteil 1 und die Kappe 2 weisen einen etwa rechteckigen Grundriss auf. Unterteil 1 und Kappe 2 sind hier über drei an derselben Seitenfläche angeordnete Spannbänder 3 miteinander verbunden. Statt der hier dargestellten drei Spannbänder kann der Verschluss selbstverständlich auch aus einem einzigen, dafür etwas breiteren Spannband gebildet sein. Auch hier sind wiederum die Spannbänder 3 zu einer Vertikalen v auf der Trennebene T geneigt angeordnet. Hierzu liegen die Spannbänder 3 in nischenartigen Aussparungen 7, die zur Längsseite 8 der Dose geneigt sind.

In Figur 7 ist ein Schnitt entlang der Linie A-A gemäss Figur 6 gezeigt. Aus der Figur 7a werden die Verhältnisse im Bereich der nischenartigen Aussparung 7 im Detail verdeutlicht. Die Anordnung von Spannbändern 3 in nischenartige Aussparungen 7 lässt sich selbstverständlich auch bei anderen Verschlussformen, wie jene in den voran beschriebenen Figuren, realisieren. Die Anordnung der Spannbänder 3 in nischenartige Aussparungen 7 hat den Vorteil, dass keine Teile des Verschlusses über die Kontur des Unterteiles beziehungsweise der Kappe vorstehen. Dies ist insbesondere von Vorteil, wenn der Verschluss maschinell auf ein Behältnis aufgesetzt wird, muss doch dann der Verschluss nicht mehr auf einen Greifer, entsprechend den vorstehenden Teilen, ausgerichtet werden.

In den Figuren 8a - ist ein scharnierloser Verschluss in verschiedenen Öffnungen dargestellt. Wiederum handelt es sich hierbei um einen Verschluss mit zylindrischem Unterteil 1 und dekkungsgleicher Kappe 2. Die Angüsse 4 für die Spannbänder 3 liegen wiederum asymmetrisch zur Trennebene T. Selbstverständlich schneidet auch hier wieder die Ebene E, in der die Spannbänder 3 liegen, den Verschluss.

Das Besondere an vorliegendem Verschluss besteht darin, dass er kein Scharnier aufweist, so dass Kappe 2 und Unterteil 1 lediglich über die Spannbänder 3 miteinander verbunden sind. In der Schliessstellung gemäss Figur 8a verhalten sich die Schliesskräfte, die von den Spannbändern 3 ausgeübt werden, gleich wie in den voran beschriebenen Varianten. Die Schliesskraft liegt innerhalb der Ebene E und ist durch einen Pfeil F Indizes I dargestellt.

Figur 8b zeigt denselben Verschluss in leicht geöffneter Zwischenstellung. Die Spannbänder 3 sind nun etwas stärker gedehnt und bewirken nun eine etwas vergrösserte resultierende Kraft F 2. Die resultierende Kraft F 2 verläuft nach wie vor in der Ebene der Spannbänder, die nun jedoch entsprechend dem Öffnungsgrad der Kappe 2 geneigt ist. Folglich fässtsich die resultierende Kraft F 2 in eine Komponente FS, die bestrebt ist, die Kappe 2 zu schliessen, und in eine Komponente FZ, die geneigt ist, die Kappe 2 zum Zentrum, beziehungsweise zur Rotationsachse a, zu ziehen, zerlegen. In dieser Stellung erkennt man bereits, dass der Unterteil 1 einen Aufbau 9 aufweist, der etwa um die Wanddicke der Kappe 2 konzentrisch zur Rotationsachse a gegen innen versetzt ist. Der Aufbau 9 verläuft konisch zu einer mittigen Ausgussöffnung 10.

In der Stellung gemäss Figur 8b ist die fiktive Drehachse parallel zur Ebene E und verläuft exakt durch den Berührungspunkt von Kappe 2 und Unterteil 1.

Mit zunehmenden Öffnungswinkel der Kappe 2 nimmt die Komponente FS ab und die Komponente FZ entsprechend zu. Dies geschieht so lange, bis die Kraftkomponente FZ die Haftreibung zwischen Unterteil 1 und Kappe 2 überwindet, worauf die Kappe 2 ruckartig bis an den zurückversetzten Aufbau 9 anstösst. Dabei wird die Kappe 2 vollständig geöffnet, wie in Figur 8c dargestellt, und die Spannbänder 3 entspannen sich weitgehend, jedoch nicht vollständig, so dass eine geringe resultierende Kraft verbleibt, die die Kappe 2 in der geöffneten Lage gemäss Figur 8c hält. Weist der Aufbau 9 lediglich eine geringe Bauhöhe auf, wie in Figur 8c dargestellt, so könnten die Spannbänder 3 die Kappe 2 auf den Aufbau 9 ziehen und damit ein Wiederverschliessen der Kappe 2 erheblich erschweren. Für diesen Fall ist auf dem Aufbau 9 ein Anschlag 11 angespritzt, der sich im Bereich zwischen den beiden Angüssen 2 des Unterteiles 1 befindet. Der Bewegungsablauf beim Öffnen und insbesondere beim Schliessen des Verschlusses wird dadurch optimiert, dass der Übergang 12 vom Unterteil 1 zum Aufbau 9 gerundet ist. Ist der Aufbau 9 relativ niedrig, wie in Figur 8c dargestellt, so kann der gerundete Übergang 12 direkt von der Trennebene T zum Anschlag 11 verlaufen.

In der Figur 8d ist der erfindungsgemässe Verschluss schliesslich noch in der Spritzlage dargestellt. Die Trennebene T ist hier gleichzeitig die Trennebene der Spritzform. Die Spannbänder 3 werden gewölbt gespritzt, so dass sie eine grössere Länge aufweisen als die Distanz zwischen den beiden entsprechenden Angüssen 4, die der Spritzform entspricht.

Die scharnierlose Ausführung ist selbstverständlich nicht nur bei gerundeten Verschlüssen möglich, sondern prinzipiell bei jeder Gestaltungsform des Verschlusses. Bei der Ausführung gemäss den Figuren 6 und 7 müsste man dann lediglich anstatt von einem Berührungspunkt von einer Berührungslinie sprechen. Hat der Verschluss wie in Figur 6 ersichtlich eine ungerade Anzahl Spannbänder, so müsste man, falls der Aufbau 9 eine zu geringe Bauhöhe aufweist, eine gerade Anzahl von Anschlägen 11 vorsehen. Bei einer Dose würde der Aufbau 9 beispielsweise lediglich einem nach innen versetzten Rand entsprechen. Wie dies von vielen Schachteln bekannt ist.

## Patentansprüche

1. Kunststoffverschluss für feste oder deformierbare Behälter, welcher Verschluss ein integraler Bestandteil des Behälters oder auf diesen aufsetzbar ist, mit einem Unterteil (1 ) und einer über mindestens einem Spannband (3) mit dem Unterteil integral verbundenen Kappe oder Deckel (2), dadurch gekennzeichnet, dass in geschlossenem Zustand des Verschlusses das gespannte Spannband (3) oder die gespannten Spannbänder (3) in einer Ebene (E) verläuft beziehungsweise verlaufen, die den Kunststoffverschluss schneidet.

2. Kunststoffverschluss nach Anspruch 1, dadurch gekennzeichnet, dass die Ebene (E) senkrecht zur Trennebene (T) zwischen Unterteil (1) und Kappe (2) verläuft.

3. Kunststoffverschluss nach Anspruch 1, dadurch gekennzeichnet, dass die Ebene (E) geneigt zur Trennebene (T) zwischen Unterteil (1) und Kappe (2) verläuft.

4. Kunststoffverschluss nach Anspruch 1, dadurch gekennzeichnet, dass das Unterteil (1) und die Kappe (2) zusätzlich über ein Scharnier (5) miteinander verbunden sind, dessen Achse mindestens annähernd eine Tangente zum Körper des Verschlusses bildet und parallel zur Ebene (E), in der das Spannband (3) oder die Spannbänder (3) verläuft beziehungsweise verlaufen, liegt.

5. Kunststoffverschluss nach Anspruch 1, dadurch gekennzeichnet, dass Unterteil (1) und Kappe beziehungsweise Deckel (2) scharnierlos über das Spannband oder die Spannbänder (3) miteinander verbunden sind.

6. Kunststoffverschluss nach Anspruch 5, dadurch gekennzeichnet, dass das Unterteil (1) des Verschlusses einen gegenüber der Trennebene (T) zwischen Kappe (2) und Unterteil (1) erhöhten Aufbau (9) aufweist, der annähernd um die Wanddicke der Kappe (2) verjüngt ist.

7. Kunststoffverschluss nach Anspruch 6, dadurch gekennzeichnet, dass eine fiktive Achse in der Schliessstellung durch den zur Ebene (E), in der das Spannband oder die Spannbänder (3) liegt beziehungsweise liegen, nächstgelegenen Punkt in der Trennebene (T) zwischen Unterteil (1) und Kappe beziehungsweise Deckel (2) verläuft, wobei der Berührungspunkt während des Öffnungs-und Schliessvorganges auf einer Linie entlang des Aufbaues (9) wandert.

8. Kunststoffverschluss nach Anspruch 5, mit mehreckiger Umfangslinie, dadurch gekennzeichnet, dass das Spannband oder die Spannbänder (3) in einer Ebene (E) liegt beziehungsweise liegen, die parallel zu der nächstgelegenen Kante (6) der Umfangslinie verläuft.

9. Kunststoffverschluss nach Anspruch 6, dadurch gekennzeichnet, dass der erhöhte, verjüngte Unterteil (1) im Bereich zwischen zwei Spannbändern (3) einen gerundeten Übergang (12) von der Trennebene (T) zum Aufbau (9) aufweist.

10. Kunststoffverschluss nach Anspruch 5, dadurch gekennzeichnet, dass am Unterteil (1) des Verschlusses, im Bereich zwischen zwei Spannbändern (3), ein über die Trennebene (7) zwischen Kappe und Unterteil sich erhebender Anschlag (11) angeordnet ist.

## Revendications

1. Bouchage en matière synthétique pour récipients fermes ou déformables, bouchage qui fait partie intégrante du récipient ou peut être posé sur celui-ci, avec une partie inférieure (1 ) et une capsule ou un couvercle (2), relié solidairement à la partie inférieure par l'intermédiaire d'au moins une bande de serrage (3), caractérisé en ce que, dans l'état fermé du bouchage, la bande de serrage tendue (3) ou les bandes de serrage tendues (3) sont situées dans un plan (E) qui coupe le bouchage en matière synthétique.

2. Bouchage en matière synthétique selon la revendication 1, caractérisé en ce que le plan (E) est dirigé perpendiculairement au plan de séparation (T) entre partie inférieure (1 ) et capsule (2).

3. Bouchage en matière synthétique selon la revendication 1, caractérisé en ce que le plan (E) est dirigé de façon inclinée par rapport au plan de séparation (T) entre partie inférieure (1 ) et capsule (2).

4. Bouchage en matière synthétique selon la revendication 1, caractérisé en ce que la partie inférieure (1 ) et la capsule (2) sont, en outre, reliées entre elles par l'intermédiaire d'une charnière (5) dont l'axe forme au moins approximativement une tangente au corps du bouchage et est dirigé parallèlement au plan (E) dans lequel sont situées la bande de serrage (3) ou les bandes de serrage (3).

5. Bouchage en matière synthétique, selon la revendication 1, caractérisé en ce que la partie inférieure (1 ) et la capsule ou le couvercle (2) sont reliés entre eux sans charnière par l'intermédiaire de la bande de serrage ou des bandes de serrage (3).

6. Bouchage en matière synthétique selon la revendication 5, caractérisé en ce que la partie inférieure (1 ) du bouchage présente une superstructure (9) élevée relativement au plan de séparation (T) entre capsule (2) et partie inférieure (1 ) et qui est rétrécie approximativement de l'épaisseur de paroi de la capsule (2).

7. Bouchage en matière synthétique, selon la revendication 6, caractérisé en ce qu'un axe fictif passe, dans la position de fermeture, par le point du plan de séparation (T) entre partie inférieure (1 ) et capsule ou couvercle (2) qui est le plus rapproché du plan (E) dans lequel sont situées la bande de serrage ou les bandes de serrage (3), le point de contact se déplaçant, pendant le processus d'ouverture et de fermeture, sur une ligne le long de la superstructure (9).

8. Bouchage en matière synthétique, selon la revendication 5, avec ligne de contour polygonale, caractérisé en ce que la bande de serrage ou les bandes de serrage (3) sont situées dans un plan (4) qui est dirigé parallèlement à l'arête la plus rapprochée (6) de la ligne de contour.

9. Bouchage en matière synthétique, selon la revendication 6, caractérisé en ce que la partie inférieure (1 ) élevée et rétrécie présente, dans la région entre deux bandes de serrage (3), une transition arrondie (12) du plan de séparation (T) à la superstructure (9).

10. Bouchage en matière synthétique selon la revendication 5, caractérisé en ce qu'à la partie inférieure (1 ) du bouchage est disposée, dans la région entre deux bandes de serrage (3), une butée (11 ) s'élevant au-dessus du plan de séparation (T) entre capsule et partie inférieure.

## Claims

1. Syntheticplasticsclosureforsolidordeform- able containers which is an integral component of the container or is settable thereupon, having an under part (1) and a cap or lid (2) integrally connected with the under part through at least one tie strap (3), characterised in that when the closure is in the closed condition the tensioned tie strap (3) or the tensioned tie straps (3) extends or extend in a plane (E) which intersects the synthetic plastics closure.

2. Synthetic plastics closure according to Claim 1, characterised in that the plane (E) extends perpendicularly of the plane (T) of separation between under part (1) and cap (2).

3. Synthetic plastics closure according to Claim 1, characterised in that the plane (E) extends at an inclination to the plane (T) of separation between under part (1) and cap (2).

4. Synthetic plastics closure according to Claim 1, characterised in that the under part (1) and the cap (2) are additionally connected with one another through a hinge (5) the axis of which forms at least approximately a tangent to the body of the closure and lies parallel to the plane (E) in which the tie strap (3) or tie straps (3) extends or extend.

5. Synthetic plastics closure according to Claim 1, characterised in that under part (1 ) and cap or lid (2) are hingelessly connected with one another through the tie strap or straps (3).

6. Synthetic plastics closure according to Claim 5, characterised in that the under part (1) of the closure comprises an added part (9) elevated in relation to the plane (T) of separation between cap (2) and under part (1 ), which part (9) is narrowed approximately by the wall thickness of the cap (2).

7. Synthetic plastics closure according to Claim 6, characterised in that an imaginary axis, in the closed position, extends through the point in the plane (T) of separation between under part (1) and cap or lid (2) which is placed closest to the plane (E) in which the tie strap or straps (3) lies or lie, while the point of contact travels on a line along the added part (9) during the opening and closing operation.

8. Synthetic plastics closure according to Claim 5, with polygonal circumferential line, characterised in that the tie strap or straps (3) lies or lie in a plane (E) which extends parallel to the nearest edge (6) of the circumferential line.

9. Synthetic pfastics closure according to Claim 6, characterised in that the elevated, narrowed under part (1) comprises, in the region between two tie straps (3), a rounded transition (12) from the plane (T) of separation to the added part (9).

10. Synthetic plastics closure according to Claim 5, characterised in that a stop (11) rising above the plane (T) of separation between cap and under part is arranged on the under part (1) of the closure, in teh region between two tie straps (3).
